# FASCICULE DE BREVET EUROPEEN

(11) **EP 1 935 505 B1**
(45) Date de publication et mention de la délivrance du brevet: **24.04.2013**
(21) Numéro de dépôt: 07123600.4
(22) Date de dépôt: 19.12.2007
(51) Int. Cl.: B05B 17/06

(54) **Système de pulvérisation piézoélectrique et recharge correspondante**
Piezoelektrisches Sprühsystem und entsprechende Ersatzpatrone
Piezoelectric spraying system and corresponding refill

(30) Priorité: 20.12.2006 FR 0655746
(43) Date de publication de la demande: 25.06.2008
(73) Titulaire: L'Oréal, 75008 Paris (FR)
(72) Inventeur: Duru, Nicolas, 75015 Paris (FR)
(74) Mandataire: Tanty, François

(56) Documents cités:
- WO-A-91/16997
- WO-A-2005/075095
- US-A- 4 702 418
- US-A- 5 970 974
- US-A1- 2006 062 408

## Description

La présente invention concerne un système de pulvérisation piézoélectrique et une recharge pour un tel système.

Des dispositifs de pulvérisation piézoélectriques sont largement utilisés pour pulvériser des liquides faiblement visqueux, par exemple des parfums d'ambiance.

Une mèche permet d'alimenter, par capillarité, une membrane mise en vibration par une céramique.

Ces dispositifs ne conviennent pas pour pulvériser un produit plus visqueux, tel qu'un fond de teint, par exemple.

Le brevet US 5 970 974 divulgue un système de pulvérisation piézoélectrique comportant un boîtier définissant au moins un logement pour recevoir au moins une recharge amovible, cette dernière comportant au moins un réservoir contenant le produit à pulvériser et un système d'alimentation en produit d'un dispositif de pulvérisation piézoélectrique.

Le système de pulvérisation comprend en outre un moteur électrique logé dans le boîtier et un circuit de contrôle du fonctionnement du moteur et du dispositif de pulvérisation piézoélectrique.

La demande internationale WO 2005/075095 divulgue un système de pulvérisation électrostatique comportant une pompe pour alimenter un embout de pulvérisation dans lequel le produit est soumis à un champ électrique. Un tel système de pulvérisation présente l'inconvénient de nécessiter une formulation particulière du produit afin de le rendre polarisable et dispersible sous l'effet du champ électrique.

L'invention vise notamment à proposer un système de pulvérisation permettant de pulvériser des produits ayant des rhéologies et formulations diverses, polarisables ou non.

L'invention a pour objet, selon l'un de ses aspects, un système de pulvérisation piézoélectrique selon la revendication 1.

L'invention permet à l'utilisateur de pulvériser au choix un produit, en fonction de la recharge sélectionnée.

L'élément piézoélectrique qui comporte par exemple une céramique, permet de transformer une tension d'excitation en vibration.

L'élément piézoélectrique peut aussi être porté par la recharge et lié à la membrane. En variante, l'élément piézoélectrique peut être porté par le boîtier. La recharge amovible peut être dépourvue d'élément piézoélectrique.

Le dispositif de pulvérisation piézoélectrique peut n'être porté que par la recharge amovible.

L'utilisation d'un dispositif piézoélectrique peut permettre de pulvériser avec un spray relativement large, si nécessaire, que le produit soit polarisable ou non.

Le système d'alimentation en produit peut comporter une pompe.

La recharge peut comporter une chambre d'alimentation en produit du dispositif piézoélectrique, délimitée au moins partiellement par la membrane vibrante du dispositif piézoélectrique.

La pompe peut être configurée pour fermer, à l'arrêt, toute communication entre la chambre et le réservoir, ce qui peut contribuer à améliorer la conservation du produit, notamment lorsque celui-ci comporte un ou plusieurs solvants volatils. La pompe peut comporter par exemple deux organes rotatifs, par exemple de forme ovoïde ou autre, pouvant ou non comporter une denture.

Les deux organes rotatifs peuvent tourner au contact l'un de l'autre. En l'absence de dents, des moyens peuvent être prévus pour éviter le glissement d'un organe par rapport à l'autre, par exemple une friction ou une liaison mécanique adaptée.

Dans un exemple de mise en oeuvre de l'invention, le fonctionnement du dispositif de pulvérisation piézoélectrique est interrompu seulement après que le sens de circulation du produit ait été inversé. Cela peut améliorer encore le vidage de la chambre en pulvérisant une quantité résiduelle de produit.

Le dispositif piézoélectrique peut être mis en fonctionnement avant la mise en circulation du produit, au début d'un cycle de pulvérisation. Cela peut améliorer la distribution granulométrique du produit pulvérisé en permettant au dispositif piézoélectrique d'atteindre un régime de fonctionnement relativement stable avant la pulvérisation effective.

Le réservoir peut comporter une poche souple, ce qui peut faciliter le prélèvement du produit dans le réservoir sans reprise d'air.

Le boîtier peut comporter une partie de base logeant le moteur et un capot amovible pouvant se fixer sur la partie de base et pouvant comporter une ouverture à travers laquelle le produit est pulvérisé.

Le boîtier peut comporter en partie supérieure un bouton-poussoir permettant de déclencher un cycle de pulvérisation.

Le boîtier peut être agencé pour recevoir au moins deux recharges contenant des première et deuxième compositions respectives, le système comportant deux moteurs électriques correspondants, le circuit de contrôle étant agencé pour commander les moteurs en fonction des proportions relatives des première et deuxième compositions à pulvériser. Le ou les produits peuvent être prélevés dans le ou les réservoirs sans reprise d'air.

La durée de circulation du produit vers la chambre peut être comptabilisée. Un signal audible et/ou visuel peut être émis, le cas échéant, en fonction de la durée de circulation du produit, pour renseigner l'utilisateur sur le degré de vidage du réservoir.

Le produit pulvérisé peut être tout produit cosmétique ou de soin, par exemple une composition de maquillage, notamment un fond de teint ou une composition auto-bronzante.

Le produit pulvérisé peut être différent d'un médicament.

L'invention concerne également, selon un autre de ses aspects, une recharge selon la revendication 15.

Le dispositif de pulvérisation piézoélectrique peut comporter la membrane, portée par la recharge, et un élément piézoélectrique destiné à mettre la membrane en vibration.

L'élément piézoélectrique peut être porté par la recharge et être lié à la membrane.

En variante, la recharge peut être dépourvue d'élément piézoélectrique, ce dernier étant porté, le cas échéant, par un boîtier dans lequel la recharge est destinée à être introduite au moins partiellement.

Le système d'alimentation en produit peut comporter une pompe, par exemple une pompe comportant deux organes rotatifs tournant au contact l'un de l'autre.

La recharge peut comporter une chambre d'alimentation du dispositif piézoélectrique.

Le réservoir peut comporter une poche souple.

Le produit contenu dans la recharge peut être une composition de maquillage, notamment un fond de teint ou une composition auto-bronzante et peut être polarisable ou non.

La recharge peut être reçue au moins partiellement dans un logement d'un boîtier.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente, en perspective, un exemple de système de pulvérisation réalisé conformément à l'invention,
- la figure 2 représente isolément une recharge pour le système de pulvérisation de la figure 1,
- la figure 3 est une vue de côté selon III de la figure 2,
- la figure 4 est une vue partielle arrière selon IV de la figure 3,
- la figure 5 représente schématiquement un exemple de pompe pouvant être utilisée,
- la figure 6 représente de manière schématique la chambre d'alimentation du dispositif piézoélectrique et la pompe associée,
- la figure 7 est un schéma en blocs représentant différents composants du système de pulvérisation,
- la figure 8 illustre une variante de réalisation du système de mise en circulation du produit,
- les figures 9 et 10 représentent partiellement, en perspective, des variantes du système de pulvérisation,
- la figure 11 est un schéma en blocs illustrant un exemple de déroulement d'un cycle de pulvérisation et,
- les figures 12 et 13 représentent de façon schématique d'autres exemples de dispositifs de pulvérisation piézoélectriques auxquels l'invention peut s'appliquer.

Le système de pulvérisation 1 représenté à la figure 1 comporte un boîtier 2 logeant un dispositif de pulvérisation piézoélectrique 3 permettant de pulvériser un produit à travers une ouverture 4 du boîtier 2.

L'ouverture 4 est par exemple une ouverture frontale, d'axe orienté perpendiculairement à l'axe longitudinal X du boîtier 2, comme illustré à la figure 1, mais d'autres configurations du boîtier 2 sont possibles sans que l'on sorte du cadre de la présente invention.

Dans l'exemple considéré, l'ouverture 4 est formée sur un capot 5 amovible, lequel peut être séparé de la partie de base du boîtier en agissant sur des pattes de déverrouillage 6 qui sont par exemple diamétralement opposées.

L'enlèvement du capot 5 libère l'accès à une recharge amovible 10 que l'on a représentée isolément aux figures 2 à 4.

Le système de pulvérisation 1 comporte, comme illustré schématiquement à la figure 7, une source électrique 11 qui est par exemple accessible sous le capot 5 et/ou après enlèvement d'une trappe, non représentée, de façon à pouvoir être remplacée. En variante, la source électrique 11 peut être intégrée à la recharge 10.

Le système de pulvérisation 1 comporte également un circuit de contrôle 12 qui permet de commander le fonctionnement d'un moteur électrique 13 et celui du dispositif piézoélectrique 3 lors d'un cycle de pulvérisation, comme cela sera détaillé plus loin.

Le système de pulvérisation 1 comporte, dans l'exemple illustré, un bouton-poussoir 15 situé en partie supérieure du boîtier 2. Ce bouton-poussoir 15 peut traverser une ouverture correspondante ménagée sur le capot 5.

Le système de pulvérisation 1 peut encore comporter au moins un avertisseur 17 sonore et/ou lumineux, par exemple une diode électroluminescente, et éventuellement au moins un inclinomètre 19 représenté schématiquement à la figure 7, dont le rôle sera précisé plus loin.

La recharge 10 comporte, comme représenté figure 2, un réservoir 20, lequel est par exemple sous la forme d'une poche souple contenant au moins un produit à distribuer. Le produit peut être prélevé dans le réservoir 20 sans reprise d'air, le cas échéant.

Dans l'exemple illustré, la recharge 10 comporte en outre le dispositif piézoélectrique 3, lequel est contenu dans un boîtier 22 solidaire du réservoir 20.

On a représenté aux figures 12 et 13 d'autres exemples de dispositif de pulvérisation piézoélectriques 3.

Le dispositif piézoélectrique 3 comporte dans ces exemples un élément piézoélectrique 70 réalisé en un matériau piézoélectrique et une membrane 71. Comme on peut le voir sur les figures 12 et 13, la membrane 71 est une membrane perforée, encore parfois appelée grille, sollicitée mécaniquement en vibration par l'élément piézoélectrique 70.

Dans l'exemple de la figure 12, l'élément piézoélectrique 70 est un anneau comportant par exemple une céramique, notamment du zirconate (PZT), du métaniobate (PN), du titanate de baryum ou de l'oxyde de zinc. La demande FR 2 886 174 divulgue un tel exemple de dispositif piézoélectrique.

Comme on peut le voir à la figure 12, le dispositif piézoélectrique peut n'être porté que par la recharge amovible 10, l'élément piézoélectrique 70 et la membrane 71 étant tous deux portés par la recharge 10.

En variante, comme représenté à la figure 13, la recharge 10 peut être dépourvue d'élément piézoélectrique 70, ce dernier étant solidaire du boîtier 2 recevant la recharge et étant agencé pour venir au contact de la recharge amovible 10 pour mettre en vibration la membrane 71. Le brevet US 4 702 418 divulgue un tel exemple de dispositif.

L'invention n'est pas limitée à un élément piézoélectrique de forme annulaire. L'élément piézoélectrique peut comporter une sonotrode comme divulgué dans la demande internationale WO 91/16997.

La membrane perforée présente par exemple un diamètre supérieur ou égal à 6 mm, par exemple égal à 7 mm. La membrane comporte par exemple plus de 100 trous, par exemple 150 trous.

Les trous ont par exemple un diamètre compris entre 20 µm et 40 µm, par exemple égal à 30 µm.

Les trous sont par exemple situés dans la région centrale de la membrane.

La membrane est par exemple collée sur une céramique d'épaisseur comprise entre 0,5 et 0,7 mm, par exemple égale à 0,6 mm, par exemple de diamètre extérieur égal à 20 mm, et de diamètre intérieur égal à 5 mm.

La céramique est par exemple excitée par une tension sinusoïdale à 100 kHz de 100 crête à crête.

Le circuit de contrôle 12 peut fournir le courant d'excitation de l'anneau en matériau piézoélectrique, lorsque l'élément piézoélectrique a la forme d'un anneau, et comporter les composants électroniques permettant éventuellement de maintenir la fréquence d'excitation à la valeur de résonnance.

Le réservoir 20 peut être lié au boîtier 22 de manière détachable, le cas échéant, afin par exemple de permettre son remplacement tout en conservant le dispositif piézoélectrique 3.

Le réservoir 20 peut éventuellement être réalisé de manière à permettre son rechargement en produit et peut comporter une ouverture à cet effet.

Le boîtier 22 loge, dans l'exemple de la figure 2, outre le dispositif piézoélectrique 3, une pompe 26 qui permet la mise en circulation du produit depuis le réservoir 20 vers une chambre d'alimentation 27 du dispositif piézoélectrique 3. La chambre 27 est délimitée d'un côté par la membrane vibrante du dispositif piézoélectrique.

La chambre 27 peut présenter un volume inférieur ou égal à 1 ml, par exemple un volume compris entre 0,25 et 0,75 ml.

Le débit de produit vers la chambre 27 lors de la pulvérisation est compris par exemple entre 0,1 g/mn et 5 g/mn, allant par exemple de 0,7 à 0,9 g/mn.

La pompe 26 comporte par exemple deux organes rotatifs 28 et 29 qui tournent au contact l'un de l'autre, ce qui permet d'obturer la communication entre la chambre 27 et le réservoir 20 lorsque la pompe est à l'arrêt.

La pompe 26 peut être mise en rotation grâce à un premier organe d'accouplement 30 accessible sur une face du boîtier 22, agencé pour coopérer avec un deuxième organe d'accouplement 31 qui n'est représenté que schématiquement à la figure 7, entraîné par le moteur 13. Ainsi, la rotation du moteur peut être transmise, via les premier et deuxième organes d'accouplement 30 et 31, aux organes rotatifs 28 et 29.

Le système de pulvérisation peut comporter, le cas échéant, un réducteur entre le moteur 13 et le deuxième organe d'accouplement 31.

Le boîtier 22 comporte également, dans l'exemple considéré, des conducteurs électriques 32 destinés à l'alimentation électrique du dispositif piézoélectrique 3, le boîtier 2 logeant des contacts électriques correspondants reliés au circuit de contrôle 12.

Lors de la mise en place de la recharge 30 dans le boîtier 2, les premier et deuxième organes d'accouplement 30 et 31 coopèrent et les conducteurs 32 peuvent être alimentés par le circuit de contrôle 12.

Le fonctionnement du système de pulvérisation 1 au cours du cycle de pulvérisation est par exemple le suivant, comme illustré à la figure 11.

Tout d'abord, une pression sur le bouton-poussoir 15 est détectée par le circuit de contrôle 12, à l'étape 40.

Le circuit 12 peut commander alors le fonctionnement du dispositif piézoélectrique 3 à l'étape 41, puis celui du moteur 13 afin de provoquer à l'étape 42 la mise en circulation du produit vers la chambre 27.

La pulvérisation peut avoir lieu, par exemple, tant que l'utilisateur maintient enfoncé le bouton-poussoir 15.

Lorsque le relâchement de celui-ci est détecté à l'étape 43, le fonctionnement du dispositif piézoélectrique 3 peut être maintenu tandis que le sens de rotation du moteur 13 est inversé, de manière à ce que la pompe 26 vide la chambre 27. Après une durée prédéfinie, le dispositif piézoélectrique 3 peut être arrêté, à l'étape 45.

Un produit même relativement visqueux peut être pulvérisé à plusieurs reprises par le dispositif de pulvérisation piézoélectrique, car le séchage et la formation d'un important dépôt solide de produit dans la chambre d'alimentation, entre deux utilisations espacées dans le temps, est évité.

La chambre 27 peut être alimentée par un canal 48 situé en partie inférieure de celle-ci. Ce canal 48 présente de préférence une faible section.

Le circuit de contrôle 12 peut être agencé pour signaler à l'utilisateur grâce à l'inclinomètre 19, par exemple en émettant un signal lumineux et/ou sonore, que le système de pulvérisation 1 n'est pas dans l'orientation convenant le mieux au vidage complet de la chambre 27, en l'espèce tête en haut dans l'exemple de la figure 6.

Le circuit de contrôle 12 peut encore, le cas échéant, comptabiliser le temps de fonctionnement du moteur 13 lorsque celui-ci entraine la pompe 26 de manière à fournir du produit à la chambre 27. Ce temps de fonctionnement ainsi comptabilisé peut être comparé à une valeur prédéfinie et le circuit de contrôle 12 peut être agencé pour avertir l'utilisateur du vidage imminent du réservoir 20 en émettant par exemple un signal sonore et/ou lumineux.

L'avertisseur 17 est par exemple une LED qui change de couleur ou qui clignote lorsque le réservoir 20 est vide ou pratiquement vide. Cette LED peut également s'allumer pour signaler le bon fonctionnement du dispositif.

Une fois vide, la recharge 10 peut être enlevée et remplacée par une nouvelle recharge, dont le réservoir 20 est plein.

L'invention n'est pas limitée à un moyen d'entraînement particulier pour faire circuler le produit vers la chambre 27 depuis le réservoir 20 ou inversement, et l'on peut utiliser divers types de pompes, par exemple utiliser une pompe péristaltique, à engrenages ou à vis.

Le réservoir 20 peut encore être délimité au moins partiellement par un piston 65, comme illustré à la figure 8 et le moteur 13 peut entraîner un poussoir 50 qui permet de déplacer le piston 20 dans un sens ou dans un autre, selon que l'on souhaite alimenter la chambre 27 ou la vider.

L'invention n'est pas limitée à la pulvérisation d'un produit unique et le boîtier 2 peut par exemple recevoir au moins deux recharges qui sont par exemple associées chacune à un dispositif de pulvérisation 3, le boîtier 2 pouvant comporter dans ce cas deux ouvertures 4a et 4b pour la pulvérisation respectivement de chacun des produits, comme illustré à la figure 9.

Le système de pulvérisation 1 peut alors comporter un sélecteur 52 qui permet à l'utilisateur de choisir l'un ou l'autre des produits, voire de permettre la pulvérisation simultanée des deux produits avec un rapport déterminé par l'utilisateur, le circuit de contrôle pouvant par exemple dans ce cas commander les moteurs respectifs d'entraînement des pompes correspondantes avec des vitesses de rotation différentes en fonction de la proportion relative des produits à pulvériser.

Les produits peuvent également être pulvérisés ensemble à travers une ouverture unique, comme illustré à la figure 10.

Dans ce cas, le système de pulvérisation peut comporter deux réservoirs contenant respectivement les deux produits à pulvériser et des pompes correspondantes permettant d'alimenter une chambre unique associée au dispositif de pulvérisation.

Le dispositif piézoélectrique peut être réalisé de diverses manières et comporter par exemple toute forme de membrane vibrante. L'invention n'est pas limitée non plus à une chambre d'alimentation du dispositif piézoélectrique de forme particulière. La forme de la chambre d'alimentation du dispositif piézoélectrique pourra notamment dépendre de la forme de la membrane vibrante.

Le cas échéant, la recharge peut comporter des moyens pour renseigner le circuit de contrôle 12 sur la nature du produit contenu à l'intérieur, par exemple des reliefs coopérant avec des contacteurs du boîtier et dont l'état est analysé par le circuit de contrôle.

La recharge peut aussi comporter une mémoire électronique ou un code à barres contenant une information représentative du produit contenu à l'intérieur ainsi éventuellement que des caractéristiques additionnelles, telles que par exemple une information relative à des conditions de pulvérisation du produit, par exemple le débit d'alimentation du dispositif piézoélectrique.

Tout type de dispositif piézoélectrique comportant une à mettre en vibration et un élément piézoélectrique destiné à mettre en vibration la membrane et qui est adapté à pulvériser le produit concerné est utilisable.

Le dispositif piézoélectrique peut par exemple présenter une forme telle que divulguée dans la demande WO 9116997.

L'expression « comportant un » doit être comprise comme étant synonyme de « comportant au moins un », sauf si le contraire est spécifié.

## Revendications

1. Système (1) de pulvérisation piézoélectrique, comportant :
- un boîtier (2) définissant au moins un logement pour recevoir au moins une recharge amovible (10), cette dernière comportant :
- au moins un réservoir (20) contenant un produit à pulvériser,
- une partie au moins d'un dispositif de pulvérisation piézoélectrique (3),
- au moins un système (26 ; 65) d'alimentation en produit du dispositif de pulvérisation piézoélectrique,
le système de pulvérisation piézoélectrique comportant en outre :
- un moteur électrique (13) logé dans le boîtier afin d'actionner le système d'alimentation en produit de la recharge, et
- un circuit (12) de contrôle du fonctionnement du moteur et du dispositif de pulvérisation piézoélectrique,
**caracterisé par le fait que** le dispositif de pulvérisation piézoélectrique (3) comporte une membrane (71) à mettre en vibration, portée par la recharge amovible (10), et un élément piézoélectrique (70) destiné à mettre en vibration la membrane.

2. Système selon la revendication 1, l'élément piézoélectrique (70) étant porté par la recharge amovible (10) et étant lié à la membrane (71).

3. Système selon la revendication 1, l'élément piézoélectrique (71) étant porté par le boîtier (2).

4. Système selon l'une quelconque des revendications précédentes, le système d'alimentation en produit de la recharge comportant une pompe (26).

5. Système selon la revendication 4, la pompe comportant deux organes rotatifs (28, 29) tournant au contact l'un de l'autre.

6. Système selon l'une quelconque des revendications précédentes, la recharge comportant une chambre (27) d'alimentation du dispositif piézoélectrique (3).

7. Système selon l'une quelconque des revendications précédentes, le réservoir (20) comportant une poche souple.

8. Système selon l'une quelconque des revendications précédentes, le boîtier (2) comportant une partie de base logeant le moteur (13) et un capot amovible (5) comportant une ouverture (4) à travers laquelle le produit est pulvérisé.

9. Système selon l'une quelconque des revendications précédentes, le boîtier comportant en partie supérieure un bouton-poussoir (15) permettant de déclencher un cycle de pulvérisation.

10. Système selon l'une quelconque des revendications précédentes, le produit étant une composition de maquillage, notamment un fond de teint.

11. Système selon l'une quelconque des revendications 1 à 9, le produit étant une composition auto-bronzante.

12. Système selon l'une quelconque des revendications précédentes, le boîtier (2) étant agencé pour recevoir au moins deux recharges contenant des première et deuxième compositions respectives, le système comportant deux moteurs électriques correspondants, le circuit de contrôle étant agencé pour commander les moteurs en fonction des proportions relatives des première et deuxième compositions à pulvériser.

13. Système selon l'une quelconque des revendications précédentes, le circuit de contrôle étant agencé pour comptabiliser la durée de pulvérisation et en fonction de cette durée, délivrer à l'utilisateur une information renseignant l'utilisateur sur le degré de vidage du réservoir. ,

14. Système selon l'une quelconque des revendications précédentes, le produit étant non polarisable.

15. Recharge (10) pour système (1) de pulvérisation piézoélectrique, comportant :
- au moins un réservoir (20) contenant un produit à pulvériser,
- une partie au moins d'un dispositif de pulvérisation piézoélectrique (3),
- au moins un système d'alimentation (26 ; 65) en produit du dispositif de pulvérisation piézoélectrique, ce système d'alimentation comportant au moins un organe mobile dont le déplacement amène la composition à circuler du réservoir vers le dispositif de pulvérisation,
**caractérisée par le fait que** le dispositif piézoélectrique (3) comporte une membrane (71) à mettre en vibration.

16. Recharge selon la revendication 15, le dispositif piézoélectrique (3) comportant un élément piézoélectrique (70) lié à la membrane, cet élément piézoélectrique (70) étant destiné à mettre la membrane (71) en vibration.

17. Recharge selon la revendication 15, étant dépourvue d'élément piézoélectrique.

18. Recharge selon l'une quelconque des revendications 15 à 17, système d'alimentation en produit comportant une pompe (26).

19. Recharge selon la revendication 18, la pompe (26) comportant deux organes rotatifs tournant au contact l'un de l'autre.

20. Recharge selon l'une quelconque des revendications 15 à 19, comportant une chambre (27) d'alimentation du dispositif piézoélectrique (3).

21. Recharge selon l'une quelconque des revendications 15 à 20, le réservoir (20) comportant une poche souple.

22. Recharge selon l'une quelconque des revendications 15 à 21, le produit étant une composition de maquillage, notamment un fond de teint.

23. Recharge selon l'une quelconque des revendications 15 à 21, le produit étant une composition auto-bronzante.

24. Recharge selon l'une quelconque des revendications 15 à 23, le produit étant non polarisable.

## Claims

1. A Piezoelectric spraying system (1), comprising:
- a case (2) defining at least one housing to receive at least one removable refill (10), the latter comprising:
- at least one reservoir (20) containing a product to be sprayed;
- part of at least one piezoelectric spraying device (3); and
- at least one product supply system (26; 65) for the piezoelectric spraying device,
the piezoelectric spraying system further comprising:
- an electric motor (13) housed in the case so as to activate the product supply system of the refill; and
- a control circuit (12) of the operation of the motor and of the piezoelectric spraying device,
the system being **characterized by** the fact that the piezoelectric spraying device (3) comprises a membrane (71) for being brought into vibration, carried by the removable refill (10), and a piezoelectric element (70) for bringing the membrane into vibration.

2. A system according to claim 1, wherein the piezoelectric element (70) is carried by the removable refill (10) and is linked to the membrane (71).

3. A system according to claim 1, wherein the piezoelectric element (71) is carried by the case (2).

4. A system according to any one of the preceding claims, wherein the product supply system for the refill comprises a pump (26).

5. A system according to claim 4, wherein the pump comprises two rotary members (28, 29) turning in contact with each other.

6. A system according to any one of the preceding claims, wherein the refill comprises a supply chamber (27) for the piezoelectric device (3).

7. A system according to any one of the preceding claims, wherein the reservoir (20) comprises a flexible pocket.

8. A system according to any one of the preceding claims, wherein the case (2) comprises a base portion housing the motor (13) and a removable lid (5) comprising an opening (4) through which the product is sprayed.

9. A system according to any one of the preceding claims, wherein the case comprises on the top, a push-button (15) enabling to trigger a spraying cycle.

10. A system according to any one of the preceding claims, wherein the product is a make-up composition, in particular a foundation.

11. A system according to any one of claims 1 to 9, wherein the product is an auto-bronzing composition.

12. A system according to any one of the preceding claims, wherein the case (2) is arranged to receive at least two refills containing the first and second compositions respectively, wherein the system comprises two corresponding electric motors, and wherein the control circuit is arranged to control the motors according to relative proportions of the first and second compositions to be sprayed.

13. A system according to any one of the preceding claims, wherein the control circuit is arranged to count the spraying duration and according to this duration, supply the user with information informing the user about the degree of emptying in the reservoir.

14. A system according to any one of the preceding claims, wherein the product is non-polarizable.

15. A refill (10) for a piezoelectric spraying system (1), comprising:
- at least one reservoir (20) containing a product to be sprayed;
- a part of at least one piezoelectric spraying device (3); and
- at least one product supply system (26; 65) for the piezoelectric spraying device, this supply system comprising at least one movable member of which the movement causes the composition to flow from the reservoir towards the spraying device,
the refill being **characterized by** the fact that the piezoelectric device (3) includes a membrane (71) for being brought into vibration.

16. A refill according to claim 15, wherein the piezoelectric device (3) includes a piezoelectric element (70) linked to the membrane, the piezoelectric element (70) being for bringing the membrane (71) into vibration.

17. A refill according to claim 15, wherein the refill is devoid of any piezoelectric element.

18. A refill according to any one of claims 15 to 17, wherein the product supply system comprises a pump (26).

19. A refill according to claim 18, wherein the pump (26) comprises two rotary members turning in contact with each other.

20. A refill according to any one of claims 15 to 19, wherein the refill comprises a supply chamber (27) of the piezoelectric device (3).

21. A refill according to any one of claims 15 to 20, wherein the reservoir (20) comprises a flexible pocket.

22. A refill according to any one of claims 15 to 21, wherein the product is a make-up composition, in particular a foundation.

23. A refill according to any one of claims 15 to 21, wherein the product is an auto-bronzing composition.

24. A refill according to any one of claims 15 to 23, wherein the product is non-polarizable.

## Patentansprüche

1. System (1) zur piezoelektrischen Pulverisierung bzw. Zerstäubung, das aufweist:
- ein Gehäuse (2), welches zumindest eine Unterbringung festlegt, um zumindest eine abnehmbare Ersatzfüfllang (15) aufzunehmen, wobei die letztere aufweist:
- zumindest einen Behälter (20), der ein Produkt zum Pulverisieren bzw. Zerstäuben enthält,
- einen Abschnitt zumindest von einer piezoelektrischen Einrichtung (3),
- zumindest ein System (26; 65) zur Versorgung der piezoelektrischen Einrichtung zum Pulverisieren bzw. Zerstäuben mit Produkt,
wobei das piezoelektrische System zum Pulverisieren bzw. Zerstäuben außerdem aufweist:
- einen elektrischen Motor (13), der in dem Gehäuse untergebracht ist, um das System zur Versorgung mit Produkt von der Ersatzfüllung in Gang zu setzen, und
- eine Schaltung (12) zum Steuern der Funktion des Motors und der piezoelektrischen Einrichtung zur Pulverisierung bzw. Zerstäubung,
**dadurch gekennzeichnet, dass** die piezoelektrische Einrichtung (3) zum Pulverisieren bzw, Zerstäuben eine Membran (71), die in Vibrationen zu versetzen ist, die durch die abnehmbare Ersatzfüllung (10) abgestützt wird, und einen piezoelektrischen Abschnitt (70) aufweist, der dazu bestimmt ist, die Membran in Schwingungen bzw. Vibrationen zu versetzen.

2. System nach Anspruch 1, wobei der piezoelektrische Abschnitt (70) durch die abnehmbare Ersatzfüllung (10) abgestützt wird und an der Membran (71) anliegt.

3. System nach Anspruch 1, wobei der piezoelektrische Abschnitt (71) durch das Gehäuse (2) abgestützt wird.

4. System nach irgendeinem der voranstehenden Ansprüche, wobei das System zur Versorgung mit Produkt von der Ersatzfüllung eine Pumpe (26) aufweist.

5. System nach Anspruch 4, wobei die Pumpe zwei drehbare Organe (28, 29) aufweist, die sich in Berührung zueinander drehen.

6. System nach irgendeinem der voranstehenden Ansprüche, wobei die Ersatzfüllung eine Kammer (27) zur Versorgung der piezoelektrischen Einrichtung (3) aufweiset.

7. System nach irgendeinem der voranstehenden Ansprüche, wobei der Behälter (20) eine nachgiebige Tasche aufweist

8. System nach irgendeinem der voranstehenden Ansprüche, wobei das Gehäuse (2) einen Grundabschnitt, der den Motor (13) aufnimmt, und eine bewegbare Abdeckhaube (5) aufweist die eine Öffnung (4) aufweist, durch welche das Produkt pulverisiert bzw. zerstäubt wird.

9. System nach irgendeinem der voranstehenden Ansprüche, wobei das Gehäuse einen Abschnitt oberhalb eines Druck- bzw. Drehschalter (15) aufweist, der es ermöglicht, einen Pulverisierungszyklus auszulösen.

10. System nach irgendeinem der voranstehenden Ansprüche, wobei das Produkt eine Zusammensetzung zum Schminken ist, insbesondere eine Grundierung der Gesichtsfarbe bzw. des Teints ist.

11. System nach irgendeinem der Ansprüche 1 bis 3, wobei das Produkt eine Zusammensetzung zur Selbstbräunung ist,

12. System nach irgendeinem der voranstehenden Ansprüche, wobei das Gehäuse (2) ausgebildet ist, um zumindest zwei Ersatzfüllungen aufzunehmen, die jeweilige erste und zweite Zusammensetzungen enthalten, wobei das System zwei entsprechende elektrische Motoren aufweist wobei die Schaltung zum Steuern ausgebildet ist, um die Motoren zu steuern, um relative Verhältnisse der ersten und zweiten Zusammensetzungen zur Pulverisierung in Gang zu setzen.

13. System nach irgendeinem der voranstehenden Ansprüche, wobei die Schaltung zum Steuern ausgebildet ist, um die Dauer der Pulverisierung anzupassen und im Verlaufe dieser Dauer einem Benutzer eine Information liefert, die den Benutzer über den Grad der Entleerung des Behälters in Kenntnis setzt.

14. System nach irgendeinem der voranstehenden Ansprüche, wobei das Produkt nicht polarisierbar ist.

15. Ersatzfüllung (10) für ein piezoelektrisches System (1) zur Pulverisierung bzw. zur Steuerung die aufweist:
- zumindest einen Behälter (20), der ein Produkt zum Pulverisieren bzw. Zerstäuben enthält,
- einen Abschnitt von zumindest einer piezoelektrischen Einrichtung (3) zum Pulverisieren bzw. Zerstäuben,
- zumindest ein System zur Versorgung (26; 65) der piezoelektrischen Einrichtung zur Pulverisierung bzw. Zerstäubung mit Produkt, wobei das System zur Versorgung zumindest ein bewegliches Organ aufweist, dessen Verschiebung bzw. Versetzung die Zusammensetzung veranlasst, von dem Behälter in Richtung der Pulverisierungseinrichtung zu zirkulieren, **dadurch gekennzeichnet, dass** die piezoelektrische Einrichtung (3) eine Membran (71) aufweist, die in Vibrationen zu versetzen ist.

16. Ersatzfüllung nach dem Anspruch 15, wobei die piezoelektrische Einrichtung (3) einen piezoelektrischen Abschnitt (70) aufweist, der an der Membran anliegt, wobei der piezoelektrische Abschnitt (70) dazu bestimmt ist, die Membran (71) in Vibration zu versetzen.

17. Ersatzfüllung nach dem Anspruch 15, die von dem piezoelektrischen Abschnitt entblößt ist

18. Ersatzfüllung nach irgendeinem der Ansprüche in bis 17, wobei das System zur Versorgung mit Produkt eine Pumpe (26) aufweist.

19. Ersatzfüllung nach dem, Anspruch 18, wobei die Pumpe (26) zwei drehbare Organe aufweist, die in Berührung zueinander drehen.

20. Ersatzfüllung nach einen der Ansprüche 15 bis 19, die eine Kammer (27) zur Versorgung der piezoelektrischen Einrichtung (3) aufweist.

21. Ersatzfüllung nach irgendeinem der Ansprüche 15 bis 20, wobei der Behälter (20) eine Nachgiebige Tasche aufweist.

22. Ersatzfüllung nach irgendeinem der Ansprüche 15 bis 21, wobei das Produkt eine Zusammensetzung zum Schminken ist, insbesondere eine Grundierung der Hautfarbe bzw. des Teints.

23. Ersatzfüllung nach irgendeinem der Ansprüche 15 bis 21, wobei das Produkt eine Zusammensetzung zur Selbstbräunung ist.

24. Ersatzfüllung nach irgendeinem der Ansprüche 15 bis 23, wobei das Produkt nicht polarisierbar ist.
